# EUROPÄISCHE PATENTSCHRIFT

(11) **EP 2 221 171 B1**
(45) Veröffentlichungstag und Bekanntmachung des Hinweises auf die Patenterteilung: **27.06.2012**
(21) Anmeldenummer: 09002377.1
(22) Anmeldetag: 20.02.2009
(51) Int. Cl.: B31B 17/00, B31B 1/34, B65D 5/02, B65D 5/12

(54) **Verfahren und Vorrichtung zum Herstellen von Schachteln aus Papier oder Pappe**
Method and device for producing boxes made of paper or cardboard
Procédé et dispositif de fabrication de boîtes de papier ou de carton

(43) Veröffentlichungstag der Anmeldung: 25.08.2010
(73) Patentinhaber: Mohrbach Verpackungsmaschinen GmbH, 66509 Rieschweiler-Mühlbach (DE)
(72) Erfinder: Demuss, Lutz, 76199 Karlsruhe (DE)
(74) Vertreter: Patentanwälte Bitterich, Dr. Keller, Schwertfeger

(56) Entgegenhaltungen:
- US-A- 1 664 739
- US-A- 2 240 445
- US-A- 3 643 554
- US-A- 4 395 253

## Beschreibung

Die Erfindung betrifft Verfahren zum Herstellen von Schachteln aus Papier oder Pappe gemäß dem Oberbegriff des Anspruchs 1. Sie betrifft ferner Vorrichtungen zum Herstellen derartiger Schachteln gemäß dem Oberbegriff des Anspruchs 3.

Die Herstellung von Schachteln aus Papier oder Pappe mit kubischer Form mit Hilfe von vollautomatisch arbeitenden Schachtelaufrichtemaschinen ist bereits sehr gut gelöst. Problematisch ist jedoch nach wie vor die Herstellung von Schachteln mit nicht-kubischer Form, insbesondere wenn der Querschnitt der Schachteln wenigstens einen konkaven Abschnitt und wenigstens einen konvexen Abschnitt aufweist. Derartige Schachteln sind beispielsweise beschrieben in der DE 20 2006 014 009 U1, in der DE 10 2006 028 824 A1 und der DE 10 2005 054 982 A1. Die Herstellung dieser Schachteln erfolgt so, dass ein die Seitenwand bildender langgestreckter Papier- oder Pappestreifen auf den aus Papier oder Pappe bestehenden Boden geklebt wird. Dazu weist der Papier- oder Pappestreifen eine Länge auf, die der Länge des Umfangs des Bodens entspricht. An der Längsseite des die Seitenwand bildenden Streifens sind Verbindungszungen angeformt, die durch eine Knicklinie mit dem Streifen verbunden sind.

Zur Herstellung dieser Schachteln wird der die Seitenwand bildende Streifen zunächst zu einem Ring geklebt. Danach werden die Verbindungszungen nach innen umgeknickt. Sodann wird dieser Ring von Hand auf eine Form, die der gewünschten Schachtelform entspricht, gelegt und fixiert. Anschließend wird auf diesen in Form gebrachten Ring der Boden aufgeklebt. Nach dem Abnehmen der verklebten Einheit wird dann ein sogenannter Innenspiegel eingeklebt, der die Verbindungszungen verdeckt.

Da die beschriebene Herstellungsweise im Wesentlichen Handarbeit ist, ist sie wenig effizient. Das ist unbefriedigend.

Die US 2 240 445 A beschreibt ein Verfahren, bei dem Schachteln aus Papier oder Pappe hergestellt werden, indem die Verbindungszungen der Seitenwände einer Schachtel umgebogen werden und der Streifenanfang der Seitenwand an die Mantelfläche einer zylindrischen Matrize, deren Querschnitt dem Querschnitt der Schachtel entspricht, mit Hilfe einer Patrize angelegt wird. Die Matrize wird geklebt und die Streifenende miteinander verklebt. Nach dem Anbringen einer Klebstoffraupe am Umfang des Bodens werden der Boden und der Klebstoff an die Verbindungszungen angepresst und die fertige Schachtel schließlich von der Matrize abgezogen.

Der vorliegenden Erfindung liegt die Aufgabe zugrunde, ein Verfahren anzugeben, mit dessen Hilfe Schachteln aus Papier oder Pappe mit unregelmäßigem Querschnitt vollmaschinell hergestellt werden können.

Diese Aufgabe wird gelöst durch ein Verfahren mit den Merkmalen des Anspruchs 1.

Wesentlicher Vorteil des erfindungsgemäßen Verfahrens ist der völlige Verzicht auf Handarbeit, weil der gesamte Vorgang vollautomatisch abläuft. Es hat sich gezeigt, dass sich der Streifen beim Drehen der Matrize exakt nicht nur an die konvexen sondern auch an die konkaven Abschnitte der Matrize anlegt, insbesondere da das Anlegen durch die Patrize unterstützt werden kann. Dabei garantiert die Patrize die korrekte Null-Positionierung der Matrize, die korrekte Positionierung des Streifenanfangs, das Anlegen des Streifens in den konkaven Abschnitten des Matrizenquerschnitts und schließlich die ordnungsgemäße Verklebung von Streifenanfang und Streifenende.

Gemäß einer Ausgestaltung der Erfindung werden bei Schachteln mit mehr als einem konkaven und konvexem Abschnitt die Schritte "Drehen" und "Befestigen" so oft wiederholt, wie es der Anzahl konkaver Abschnitte am Umfang der Schachtel entspricht. Das bedeutet, dass das Verfahren geeignet ist für Schachteln, deren Querschnitt einem Herz, einem Stern, einem Tannenbaum usw. entspricht.

Gegenstand der Erfindung sind auch Vorrichtungen zum Herstellen derartiger Schachteln.

Diese Aufgabe wird gelöst durch eine Vorrichtung mit den Merkmalen des Anspruchs 3.

Dank der kombinierten Wirkung von Patrize und Matrize wird der die Seitenwand bildende Papier- oder Pappestreifen von den Vakuumdüsen an der Mantelfläche der Matrize angesaugt, festgehalten und in Form gebracht, bis der Schachtelboden bzw. -deckel angeklebt ist. Dieser Vorgang erfolgt programmgesteuert in kürzester Zeit, ohne dass eine Bedienungsperson Hand anlegen müsste.

Es versteht sich, dass die exakte Zufuhr des Streifens zur Matrize von besonderer Wichtigkeit ist. Aus diesem Grunde befindet sich gemäß einer Weiterbildung der Erfindung vor der Matrize eine Einrichtung zum exakten Zuführen des Streifens zur Matrize.

Des Weiteren kann der Matrize eine Einrichtung vorgeschaltet sein, die die Verbindungszungen der Längsseite des Papier- oder Pappestreifens umbiegt, vorzugsweise um 90°.

Gemäß einer bevorzugten Ausgestaltung der Erfindung ist auch ein Anschlag vorgesehen, der den Anfang des Streifens exakt zur Matrize positioniert. Dieser Anschlag kann als Lichtschranke realisiert sein.

Um die erforderliche Vakuumleistung gering halten zu können, sind gemäß einer Weiterbildung der Erfindung die Öffnungen in der Mantelfläche in Gruppen aufgeteilt, wobei jede Gruppe über einen gesteuerten Vakuumanschluss mit der Vakuumquelle verbindbar ist.

Vorteilhafterweise ist die Höhe der Mantelfläche auf die Höhe des Streifens abgestimmt. Dies sorgt für eine optimale Positionierung des die Schachtelseitenwand bildenden Streifens.

Gemäß einer Weiterbildung der Erfindung sind in der Bodenfläche der Matrize ebenfalls Saugöffnungen vorgesehen. Mit Hilfe dieser Saugöffnungen kann ein eventuell vorzusehender Innenspiegel in Position gebracht werden, bevor der die Seitenwand bildende Streifen aufgewickelt wird.

Um eine ausreichende Vakuumleistung sicherzustellen, kann zwischen Vakuumquelle und Matrize wenigstens ein Drucksensor eingeschaltet sein.

Gemäß einer bevorzugten Ausbildung der Erfindung ist die Matrize an einer Drehachse lösbar befestigt, wobei die Drehachse gleichzeitig Vakuumdrehdurchführung ist. Auf diese Weise sind die Drehbewegung störende Vakuumschläuche entbehrlich und die Matrize kann endlos gedreht werden.

Gemäß einer Ausgestaltung der Erfindung ist die Patrize ein Hubstößel mit einer Schneide, die an die konkaven Abschnitt der Matrize angepasst ist. Das heißt, dass die Schneide so ausgebildet ist, dass der Streifen beim Einlegen in die konkaven Abschnitte gegebenenfalls geknickt aber natürlich nicht abgetrennt wird.

Es versteht sich, dass Matrize und/oder Patrize vorteilhafterweise auswechselbar sind, um ohne lange Umrüstzeiten unterschiedliche Schachtelformen und -größen produzieren zu können.

Gemäß einer Weiterbildung der Erfindung befindet sich vor der Matrize eine Einrichtung zum Anpressen des beleimten Schachtelbodens oder -deckels an die aus dem Streifen gebildete Seitenwand, die Verbindungszungen und/oder einen etwaigen Innenspiegel.

Vorteilhafterweise sind zum Auftragen von Klebstoff, sei es auf Streifenanfang bzw. -ende oder Schachtelboden- bzw. -deckel, Klebstoffdüsen vorgesehen.

Um die Positionierung des Streifens auf der Matrize zu verbessern, kann an der Mantelfläche eine Anlegekante vorgesehen sein.

Anhand der Zeichnung soll die Erfindung in Form eines rein schematisch dargestellten Ausführungsbeispiels näher erläutert werden. Es zeigen in isometrischer Darstellung
- Fig. 1: ein Schachtelunterteil in Herzform und
- Fig. 2: die zum Verständnis der Erfindung wesentlichen Elemente einer Vorrichtung zum Herstellen der herzförmigen Papier- oder Pappeschachteln gemäß Fig. 1.

Fig. 1 zeigt rein schematisch das Unterteil einer Papier- oder Pappeschachtel in Herzform. Derartige Schachtelformen werden häufig für Pralinen verwendet. Schachteln können auch die Form eines Tannenbaums, eines Nikolaus, eines Osterhasen, eines Ostereis, eines Apfels oder auch eines Sterns haben. Gemeinsam ist allen diesen Schachtelformen, dass sie nicht mit den für kubische Schachteln bekannten und bewährten Schachtelaufrichtevorrichtungen hergestellt werden können.

Wie Fig. 1 zeigt, besteht das abgebildete Schachtelunterteil aus einem Boden 2 aus Papier oder Pappe, auf dem eine Seitenwand, bestehend aus einem langgestreckten Streifen 1 aus Papier oder Pappe, der mittels einer Überlappung am Streifenanfang 4 zu einem Ring geklebt und anschließend auf den Boden 2 aufgeklebt ist. Zum Aufkleben sind Verbindungszungen 3 vorgesehen. Es ist jedoch auch möglich, den Streifen 1 stumpf auf den Boden 2 zu kleben. Falls die Verbindungszungen 3 nicht sichtbar sein sollen, wird ein sogenannter Innenspiegel (nicht dargestellt) eingeklebt.

Die Herstellung eines passenden Schachteldeckels erfolgt grundsätzlich auf dieselbe Art und Weise, lediglich die Abmessungen müssen angepasst werden.

Die in Fig. 2 rein schematisch dargestellte Vorrichtung zur Herstellung der in Fig. 1 dargestellten Schachtel besitzt als wesentliche Bestandteile eine Matrize 10 und eine Patrize 20.

Die Matrize 10 bildet das Herzstück der Vorrichtung. Man erkennt einen Zylinder, dessen Grundfläche der herzustellenden Schachtel 1, 2 entspricht, somit ebenfalls herzförmig ist. In der Mantelfläche 11 der Matrize 10 sind bereichsweise Öffnungen 12 vorgesehen. Diese sind über Vakuumanschlüsse mit einer Vakuumquelle (nicht dargestellt) verbindbar. Auf diese Weise ist es möglich, den Streifen 1 mittels Vakuum an der Mantelfläche 11 der Matrize 10 zur Seitenwand zu formen und zu fixieren, bis der Boden 2 aufgeklebt ist. Eine Anlegekante 15 gewährleistet die exakte Lage des Streifens 1 auf der Matrize 11.

Um erkennen zu können, ob der Streifen 1 korrekt an der Mantelfläche 11 anliegt und die Öffnungen 12 verschließt, können in die Vakuumzuleitungen Drucksensoren eingefügt werden.

Wie man in Fig. 2 sehen kann, wird der Streifen 1 mit bereits um etwa 90° umgelegten Verbindungszungen 3 vorgeschoben, bis der Streifenanfang 4 gegen einen Anschlag 30 stößt. Darauf fährt die Patrize 20 nach unten und positioniert den Streifenanfang 4 genau in dem konkaven Einschnitt der herzförmigen Matrize 10. Dort wird der Streifenanfang 4 von einer Vakuumdüse festgehalten.

Anschließend wird die Matrize 10 mit Hilfe ihrer Verbindungsachse 14, an der sie auswechselbar befestigt ist, gedreht. Dabei wird der Streifen 1 auf die Mantelfläche 11 aufgewickelt. Falls nötig wird das Aufwickeln durch die gesteuert vor und zurück fahrende Patrize 20 unterstützt.

Sobald der Streifen 1 ganz auf die Matrize 10 aufgewickelt ist, wird das Streifenende mit Hilfe der Patrize 20 gegen den Streifenanfang 4 gepresst, bis ein zuvor angebrachter Klebstoff ausgehärtet ist.

Anschließend kann ein Schachtelboden (nicht dargestellt) in an sich bekannter Weise mit Hilfe eines Vakuumarms aus einem Magazin abgezogen und am Umfang mit Hilfe einer Klebstoffdüse mit einer Klebstoffraupe versehen werden. Dieser Boden wird nun mit Hilfe des Vakuumarms auf die Matrize 10, die Verbindungszungen 3 und den die Seitenwand bildenden Streifen 1 aufgepresst, bis der Klebstoff ausgehärtet ist. Anschließend wird die fertige Schachtel mit Hilfe desselben oder eines anderen Vakuumarms von der Matrize 10 abgezogen, wobei der Abziehvorgang dadurch unterstützt werden kann, dass aus den Vakuumdüsen 12, 13 Luft geblasen wird.

Die im Boden der Matrize 10 vorgesehenen Vakuumdüsen 13 haben die Aufgabe, einen etwaigen Innenspiegel festzuhalten, der auf die Matrize 10 aufgelegt wird, bevor der Streifen 1 auf die Mantelfläche aufgewickelt wird.

Die Zufuhr des Vakuums zu den Vakuumdüsen 12, 13 erfolgt durch eine in die Drehachse 14 integrierte Vakuumdrehdurchführung.

Nicht dargestellt sind in den Figuren die Magazine, die die Zuschnitte für Seitenwand, Boden und Innenspiegel vorrätig halten. Ebenso wenig sind dargestellt die Vorrichtungen, die die Zuschnitte aus den Magazinen abziehen und sie den Bearbeitungsstellen zuführen. Ebenso wenig dargestellt ist die Vakuumquelle. Diese Funktionselemente sind in herkömmlicher Technik realisiert. Bei ihrer Darstellung in der Zeichnung würde diese unübersichtlich und damit unverständlich werden.

## Patentansprüche

1. Verfahren zum Herstellen von Schachteln aus Papier oder Pappe, wobei die Schachteln einen Boden (2) oder einen Deckel mit einer aufgeklebten Seitenwand aufweisen und die Seitenwände aus einem Streifen (1) mit einem Anfang (4), einem Ende und Verbindungszungen (3) an einer Längsseite gebildet sind, umfassend die Schritte:
- Umbiegen der Verbindungszungen (3) um etwa 90 Grad,
- Anlegen des Streifenanfangs (4) an die Mantelfläche (11) einer zylindrischen Matrize (10), deren Querschnitt dem Querschnitt der Schachtel entspricht, mit Hilfe einer Patrize (20),
- Drehen der Matrize (10), wobei der Streifen (1) an einem konvexen Abschnitt der Matrize (10) angesaugt und festgehalten wird,
- Anbringen von Klebestoff am Anfang (4) oder Ende des Streifens (1)
- Verkleben von Streifenanfang (4) und Streifenende,
- Anbringen einer Klebestoffraupe am Umfang des Bodens (2),
- Anpressen von Boden (2) und Klebestoff an die Verbindungszungen (3)
- Abziehen der fertigen Schachtel von der Matrize (10), **dadurch gekennzeichnet, dass** die Befestigung des Streifens (1) an einem Abschnitt der Mantelfläche (11) mittels Vakuum erfolgt, wobei die Verbindungszungen (3) gegen die Bodenfläche der Matrize (10) gelegt werden.

2. Verfahren nach Anspruch 1 zum Herstellen von Schachteln, deren Querschnitt mehr als einen konkaven Abschnitt und mehr als einen konvexen Abschnitt aufweist, **gekennzeichnet durch** das Merkmal:
- Andrücken des Streifens (1) an einem konkaven Abschnitt der Mantelfläche (11) mit Hilfe der Patrize (20),
- Drehen der Matrize (10) bis zum nächsten konkaven Abschnitt der Mantelfläche (11),
- Wiederholen der Schritte "Andrücken" und "Drehen" entsprechend der Anzahl konkaver Abschnitte am Umfang der Schachtel.

3. Vorrichtung zum Herstellen von Schachteln aus Papier oder Pappe, wobei die Schachteln einen Boden (2) und/oder einen Deckel mit einer aufgeklebten Seitenwand aufweisen, die Seitenwände aus einem Streifen (1) mit einem Anfang (4), einem Ende und Verbindungszungen (3) an einer Längsseite gebildet sind und der Querschnitt der Schachteln wenigstens einen konkaven Abschnitt und wenigstens einen konvexen Abschnitt aufweist,
umfassend:
- eine zylindrische Matrize (10), deren Grundfläche der Form der herzustellenden Schachtel entspricht,
- und eine Patrize (20), die in wenigstens einer Achse beweglich ist,
- die Matrize (10) ist drehbar gelagert,
- die Patrize (20) besitzt eine Wirkfläche (21), die mit der Mantelfläche (11) der Matrize (10) kooperiert und auf diese Weise den Streifen (1) an die Matrize (10) annähert bzw. anlegt, **dadurch gekennzeichnet, dass** in der Mantelfläche (11) der Matrize (10) Öffnungen (12) vorgesehen sind, die mit einer Vakuumquelle verbindbar sind und auf diese Weise den Streifen (1) an der Matrize (10) festhalten.

4. Vorrichtung nach Anspruch 3, **gekennzeichnet durch** das Merkmal:
- vor der Matrize (10) befindet sich eine Einrichtung zum exakten Zuführen des Streifens (1) zur Matrize (10).

5. Vorrichtung nach Anspruch 3 oder 4, **gekennzeichnet durch** das Merkmal:
- der Matrize (10) ist eine Einrichtung vorgeschaltet, die die Verbindungszungen (3) umbiegt.

6. Vorrichtung nach Anspruch 3, 4 oder 5, **gekennzeichnet durch** das Merkmal:
- ein Anschlag (30), beispielsweise in Form einer Lichtschranke, positioniert den Anfang des Streifens (1) exakt zur Matrize (10).

7. Vorrichtung nach Anspruch 3, **gekennzeichnet durch** die Merkmale:
- die Öffnungen (12) in der Mantelfläche (11) der Matrize (10) sind in Gruppen aufgeteilt,
- jede Gruppe ist über einen gesteuerten Vakuumanschluss mit der Vakuumquelle verbindbar.

8. Vorrichtung nach einem der Ansprüche 3 bis 7, **gekennzeichnet durch** das Merkmal:
- die Höhe der Mantelfläche (11) ist auf die Höhe des Streifens (1) abgestimmt.

9. Vorrichtung nach einem der Ansprüche 3 bis 8, **gekennzeichnet durch** das Merkmai:
- in der Bodenfläche der Matrize (10) sind Saugöffnungen (13) vorgesehen.

10. Vorrichtung nach einem der Ansprüche 3 bis 9, **gekennzeichnet durch** das Merkmal:
- zwischen Vakuumquelle und Matrize (10) ist wenigstens ein Drucksensor eingeschaltet.

11. Vorrichtung nach einem der Ansprüche 3 bis 10, **gekennzeichnet durch** die Merkmale:
- die Matrize (10) ist an einer Drehachse (14) lösbar befestigt,
- die Drehachse (14) ist gleichzeitig Vakuumdrehdurchführung.

12. Vorrichtung nach einem der Ansprüche 3 bis 8, **gekennzeichnet durch** das Merkmal:
- die Patrize (20) ist ein Hubstößel mit einer Schneide (21), die an die konkaven Abschnitte der Matrize (10) angepasst ist.

13. Vorrichtung nach einem der Ansprüche 3 bis 12, **gekennzeichnet durch** das Merkmal:
- Matrize (10) und Patrize (20) sind auswechselbar.

14. Vorrichtung nach einem der Ansprüche 3 bis 13, **gekennzeichnet durch** das Merkmal:
- vor der Matrize (10) befindet sich wenigstens eine Einrichtung zum Anpressen des beleimten Schachtelbodens (2) und/oder -deckels an die aus dem Streifen (1) gebildete Seitenwand, die Verbindungszungen (3) und/oder einen Innenspiegel.

15. Vorrichtung nach einem der Ansprüche 3 bis 14, **gekennzeichnet durch** das Merkmal:
- zum Auftragen von Klebstoff sind Klebstoffdüsen vorgesehen.

16. Vorrichtung nach einem der Ansprüche 3 bis 15, **gekennzeichnet durch** das Merkmal:
- an der Mantelfläche (11) der Matrize (20) ist eine Anlegekante (15) für den Streifen (1) vorgesehen.

## Claims

1. A method of producing boxes from paper or cardboard, wherein the boxes have a base (2) or a lid with a glued-on side wall and the side walls are formed from a strip (1) with a beginning (4), an end and connecting tabs (3) on a longitudinal side, comprising the steps of:
- bending over the connecting tabs (3) through approximately 90°'
- applying the strip beginning (4) to the circumferential surface (11) of a cylindrical matrix (10), the cross-section of which corresponds to the cross-section of the box, by means of a punch (20),
- rotating the matrix (10), wherein the strip (1) is sucked on to a convex portion of the matrix (10) and retained thereon,
- applying adhesive to the beginning (4) or end of the strip (1),
- gluing the strip beginning (4) and strip end,
- applying a bead of adhesive to the periphery of the base (2),
- pressing the base (2) and adhesive on to the connecting tabs (3),
- removing the finished box from the matrix (10), **characterised in that** the fastening of the strip (1) to a portion of the circumferential surface (11) is effected by vacuum, wherein the connecting tabs (3) are applied against the base surface of the matrix (10).

2. A method according to Claim 1 for producing boxes, the cross-section of which has more than one concave portion and more than one convex portion,
**characterised by** the features:
- pressing the strip (1) on to a concave portion of the circumferential surface (11) by means of the punch (20),
- rotating the matrix (10) to the next concave portion of the circumferential surface (11),
- repeating the steps of "pressing" and "rotating" according to the number of concave portions on the periphery of the box.

3. An apparatus for producing boxes from paper or cardboard, wherein the boxes have a base (2) and/or a lid with a glued-on side wall, the side walls are formed from a strip (1) with a beginning (4), an end and connecting tabs (3) on a longitudinal side, and the cross-section of the boxes has at least one concave portion and at least one convex portion,
comprising:
- a cylindrical matrix (10), the base surface of which corresponds to the shape of the box to be produced,
- a punch (2) which can move on at least one axis,
- the matrix (10) is rotatably mounted,
- the punch (20) has an active surface (21) which co-operates with the circumferential surface (11) of the matrix (10) and in this way brings the strip (1) closer to or applies it against the matrix (10), **characterised in that** openings (12) are provided in the circumferential surface (11) of the matrix (10), which openings can be connected to a vacuum source and in this way hold the strip (1) against the matrix (10).

4. An apparatus according to Claim 3, **characterised by** the feature:
- a device for accurately feeding the strip (1) to the matrix (10) is disposed in front of the matrix (10).

5. An apparatus according to Claim 3 or 4, **characterised by** the feature:
- a device is connected upstream of the matrix (10), which bends over the connecting tabs (3).

6. An apparatus according to Claims 3,4 or 5, **characterised by** the feature:
- a stop member (30), for example in the form of a light barrier, locates the beginning of the strip (1) accurately relative to the matrix (10).

7. An apparatus according to Claim 3, **characterised by** the features:
- the openings (12) in the circumferential surface (11) of the matrix (10) are divided into groups,
- each group can be connected to the vacuum source via a controlled vacuum connection.

8. An apparatus according to any one of Claims 3 to 7, **characterised by** the feature:
- the height of the circumferential surface (11) is matched to the height of the strip (1).

9. An apparatus according to any one of Claims 3 to 8, **characterised by** the feature:
- suction openings (13) are provided in the base surface of the matrix (10).

10. An apparatus according to any one of Claims 3 to 9, **characterised by** the feature:
- at least one pressure sensor is connected between the vacuum source and the matrix (10)

11. An apparatus according to any one of Claims 3 to 10, **characterised by** the features:
- the matrix (10) is releasably secured to an axis of rotation (14),
- the axis of rotation (14) is simultaneously a rotating vacuum union.

12. An apparatus according to any one of Claims 3 to 8, **characterised by** the feature:
- the punch (20) is a lifting ram with a cutting edge (21) which is matched to the concave portions of the matrix (10).

13. An apparatus according to any one of Claims 3 to 12, **characterised by** the feature:
- the matrix (10) and the punch (20) can be changed.

14. An apparatus according to any one of Claims 3 to 13, **characterised by** the feature:
- at least one device is disposed in front of the matrix (10) for pressing the glued box base (2) and/or box lid on to the side wall formed from the strip (1), the connecting tabs (3) and/or an internal mirror.

15. An apparatus according to any one of Claims 3 to 14, **characterised by** the feature:
- adhesive nozzles are provided for applying adhesive.

16. An apparatus according to any one of Claims 3 to 15, **characterised by** the feature:
- an edge guide (15) for the strip (1) is provided on the circumferential surface (11) of the matrix (20) [sic].

## Revendications

1. Procédé de fabrication de boîtes en papier ou en carton, sachant que les boîtes présentent un fond (2) ou un couvercle sur lequel est collée une paroi latérale, et que les parois latérales sont formées à partie d'une bande (1) ayant un commencement (4), une fin et des languettes d'assemblage (3) sur un côté longitudinal,
comprenant les étapes suivantes :
- repliage des languettes d'assemblage (3) d'environ 90 degrés,
- application, à l'aide d'un poinçon (20), du commencement de bande (4) contre la surface d'enveloppe (11) d'une matrice cylindrique (10) dont la section correspond à la section de la boîte,
- rotation de la matrice (10), la bande (1) étant aspirée et immobilisée contre une partie concave de la matrice (10),
- mise en place de colle sur le commencement (4) ou la fin de la bande (1),
- assemblage par collage du commencement de bande (4) et de la fin de bande,
- mise en place d'un boudin de colle sur le pourtour du fond (2),
- pression du fond (2) et de la colle en contact contre les languettes d'assemblage (3),
- enlèvement de la boîte achevée de la matrice (10),
**caractérisé en ce que** la fixation de la bande (1) sur une partie de la surface d'enveloppe (11) s'effectue au moyen de vide, sachant que les languettes d'assemblage (3) sont appliquées contre la surface de fond de la matrice (10).

2. Procédé selon la revendication 1 pour fabriquer des boîtes dont la section présente plus d'une partie concave et plus d'une partie convexe, **caractérisé par** les caractéristiques suivantes :
- à l'aide du poinçon (20), pression de la bande (1) en application contre une partie concave de la surface d'enveloppe (11),
- rotation de la matrice (10) jusqu'à la partie concave suivante de la surface d'enveloppe (11),
- répétition des étapes de pression d'application et de rotation conformément au nombre de parties concaves sur le pourtour de la boîte.

3. Dispositif de fabrication de boîtes en papier ou en carton, sachant que les boîtes présentent un fond (2) et/ou un couvercle sur lequel/lesquels est collée une paroi latérale, que les parois latérales sont formées à partie d'une bande (1) ayant un commencement (4), une fin et des languettes d'assemblage (3) sur un côté longitudinal, et que la section des boîtes présente au moins une partie concave et au moins une partie convexe,
comprenant :
- une matrice cylindrique (10) dont la surface de base correspond à la forme de la boîte à fabriquer,
- et un poinçon (20) qui est mobile dans au moins un axe,
- la matrice (10) étant montée à rotation,
- le poinçon (20) possédant une surface active (21) qui coopère avec la surface d'enveloppe (11) de la matrice (10) et qui, de cette manière, approche la bande (1) de la matrice (10) et/ou l'applique contre celle-ci,
**caractérisé en ce que** des ouvertures (12) sont prévues dans la surface d'enveloppe (11) de la matrice (10), ouvertures qui peuvent être reliées à une source de vide et qui immobilisent ainsi la bande (1) contre la matrice (10).

4. Dispositif selon la revendication 3, **caractérisé par** la caractéristique suivante :
- avant la matrice (10) se trouve un dispositif pour l'alimentation précise de la bande (1) à la matrice (10).

5. Dispositif selon la revendication 3 ou 4, **caractérisé par** la caractéristique suivante :
- la matrice (10) est précédée d'un dispositif qui replie les languettes d'assemblage (3).

6. Dispositif selon la revendication 3, 4 ou 5, **caractérisé par** la caractéristique suivante :
- une butée (30), par exemple sous la forme d'une barrière photoélectrique, positionne le commencement de la bande (1) d'une manière précise par rapport à la matrice (10).

7. Dispositif selon la revendication 3, **caractérisé par** les caractéristiques suivantes :
- les ouvertures (12) dans la surface d'enveloppe (11) de la matrice (10) sont réparties en groupes,
- chaque groupe peut être raccordé à la source de vide par l'intermédiaire d'un branchement de vide asservi.

8. Dispositif selon l'une des revendications 3 à 7, **caractérisé par** la caractéristique suivante :
- la hauteur de la surface d'enveloppe (11) est adaptée à la hauteur de la bande (1).

9. Dispositif selon l'une des revendications 3 à 8, **caractérisé par** la caractéristique suivante :
- des ouvertures d'aspiration (13) sont prévues dans la surface de fond de la matrice (10).

10. Dispositif selon l'une des revendications 3 à 9, **caractérisé par** la caractéristique suivante :
- au moins un capteur de pression est connecté entre la source de vide et la matrice (10).

11. Dispositif selon l'une des revendications 3 à 10, **caractérisé par** les caractéristiques suivantes :
- la matrice (10) est fixée de manière amovible sur un axe de rotation (14),
- l'axe de rotation (14) constitue en même un passage rotatif de vide.

12. Dispositif selon l'une des revendications 3 à 8, **caractérisé par** la caractéristique suivante :
- le poinçon (20) est un coulisseau verticalement mobile doté d'un tranchant (21) qui est adapté aux parties concaves de la matrice (10).

13. Dispositif selon l'une des revendications 3 à 12, **caractérisé par** la caractéristique suivante :
- la matrice (10) et le poinçon (20) sont échangeables.

14. Dispositif selon l'une des revendications 3 à 13, **caractérisé par** la caractéristique suivante :
- avant la matrice (10) se trouve au moins un dispositif pour presser le fond de boîte (2) et/ou le couvercle de boîte encollé en contact contre la paroi latérale formée à partir de la bande (1), les languettes d'assemblage (3) et/ou un miroir intérieur.

15. Dispositif selon l'une des revendications 3 à 14, **caractérisé par** la caractéristique suivante :
- des buses de colle sont prévues pour l'application de la colle.

16. Dispositif selon l'une des revendications 3 à 15, **caractérisé par** la caractéristique suivante :
- un bord de guidage (15) pour la bande (1) est prévu sur la surface d'enveloppe (11) de la matrice (10).
